# EUROPÄISCHE PATENTSCHRIFT

(11) **EP 3 765 806 B1**
(45) Veröffentlichungstag und Bekanntmachung des Hinweises auf die Patenterteilung: **11.01.2023**
(21) Anmeldenummer: 19720360.7
(22) Anmeldetag: 15.03.2019
(51) Int. Cl.: F26B 21/00, F26B 3/04, F26B 3/28, F26B 15/12, F26B 21/02, F26B 23/02, F26B 13/10

(54) **DÜSENKASTEN FÜR EINE TROCKNUNGSVORRICHTUNG ZUM TROCKNEN PLATTENARTIGER MATERIALIEN**
NOZZLE BOX FOR A DRYING DEVICE FOR DRYING PLATE-LIKE MATERIALS
BOÎTE À BUSES POUR UN DISPOSITIF DE SÉCHAGE SERVANT À SÉCHER DES MATÉRIAUX EN FORME DE PANNEAU

(30) Priorität: 15.03.2018 DE 102018002073
(43) Veröffentlichungstag der Anmeldung: 20.01.2021
(73) Patentinhaber: Grenzebach BSH GmbH, 36251 Bad Hersfeld (DE)
(72) Erfinder: STRAETMANS, Christoph, 36251 Bad Hersfeld (DE)
(74) Vertreter: Prünte, Peter
(86) Internationale Anmeldenummer: PCT/EP2019/000079
(87) Internationale Veröffentlichungsnummer: WO 2019/174784

(56) Entgegenhaltungen:
- EP-A1- 0 854 338
- EP-B1- 0 854 338
- WO-A1-2011/076180
- WO-A1-2013/172777
- WO-A2-2004/101238
- DE-B- 1 206 718
- GB-A- 1 484 307
- US-A- 3 529 357
- US-A- 3 936 953
- US-A- 4 938 406

## Beschreibung

Die Erfindung betrifft einen Düsenkasten, der in einer Trocknungsvorrichtung in Querrichtung zu in der Trocknungsvorrichtung mittels Trocknungsluft zu trocknender Platten angeordnet werden kann, der in wenigstens einer zu der Strömungsrichtung der Trocknungsluft in dem Düsenkasten senkrechten Richtung eine konische Form aufweist und der eine mit Düsen versehene, der Platte zugewandte Trocknungsfläche aufweist, wobei die Trocknungsluft aus einer Mehrzahl von in Reihen in der Trocknungsfläche angeordneten Düsen auf die Platte strömt.

Eine Trocknungsvorrichtung dient zum Trocknen von Platten, die in Etagen durch einen von der Trocknungsvorrichtung umfassten Trocknungsraum führbar sind, wobei die Platten in der Trocknungsvorrichtung durch in einem Deckenkasten erzeugte und anschließend über einen Druckraum in Düsenkästen eingeleitete Trocknungsluft zum Trocknen in Kontakt bringbar sind und die Trocknungsluft nach Aufnahme von Feuchtigkeit aus den Platten über einen Saugraum abführbar ist.

Das Trocknen plattenartiger Materialien wie Gipsplatten erfolgt vorzugsweise durch einen überwiegend konvektiven Wärmeübergang in der Form des Überströmens von erwärmter Luft. Die in der Regel über mehrere Etagen angeordneten Platten werden mit Hilfe von Fördereinrichtungen wie Rollenbahnen oder Siebbändern durch den Trockner geführt. Nach dem Stand der Technik werden Trocknungsanlagen meist im Umluftbetrieb betrieben. Die Trocknungsluft wird hierbei mehrfach an die Platten herangeführt und nach jedem Kontakt erneut erwärmt. Die Luft reichert sich auf diese Weise zunehmend mit Feuchtigkeit an, nur ein kleiner Teil der Trocknungsluft wird an die Umgebung als Abluft abgegeben, um Feuchtigkeit und Rauchgase in die Umgebung abzuführen. Ein Unterscheidungsmerkmal verschiedener Trocknerbauarten bildet die Art der Luftführung über dem Trocknungsgut. Die Luft kann im Wesentlichen in der Form einer Querbelüftung, einer Längsbelüftung, oder einer so genannten Prallstrahlbelüftung an die Platte geführt werden.

Bei der Querbelüftung wird die Trocknungsluft von der Seite, quer zur Förderrichtung des plattenartigen Materials, über das Trocknungsgut geführt. Da sich die Trocknungsluft bei ihrem Weg über das Trocknungsgut zunehmend abkühlt, ergeben sich dadurch über die Breite unterschiedliche Trocknungsgeschwindigkeiten. Deshalb wird dieses Verfahren bei empfindlichen Materialien wie Gipskartonplatten nicht angewendet. Bei der Längsbelüftung wandert die Trocknungsluft über einen langen Weg entlang der Längsachse des Trockners, überströmt dabei die Platte, trocknet diese und kühlt dadurch stark ab. Die Trocknungsluft kann somit bei niedrigen Temperaturen, energetisch besonders günstig nahe dem Taupunkt der Trocknungsluft, abgeführt werden. Zur Erwärmung von Frischluft mit Hilfe eines Wärmetauschers kann dann gezielt Kondensationswärme genutzt werden.

Bei der Prallstrahlbelüftung wird die Trocknungsluft von der Seite der Trocknungsanlage in auch als Trocknungskammern bezeichneten Düsenkästen, herangeführt und über Luftaustrittsdüsen senkrecht auf die Oberfläche des Trocknungsguts geblasen. Von dort strömt diese Luft zur gegenüber liegenden Seite der Trocknungsanlage. Nach ähnlichem Aufbau arbeitende Trockner sind mittlerweile weltweit verbreitet. Zu ihren Vorzügen zählen, dass durch den Aufbau aus vielen, relativ kurzen Trocknungskammern, welche jeweils einzeln belüftet und beheizt werden können, die gewünschte Trocknungstemperatur und das Klima über die Länge des Trockners frei gewählt werden können. Somit können die Trocknungsbedingungen an die Bedürfnisse des Trocknungsguts angepasst werden. Der Trockner ist zudem, z. B. bei Produktwechseln, ausgezeichnet regelbar. Durch den guten Wärmeübergang bei der Prallstrahlanströmung können solche Trockner deutlich kürzer gebaut werden als vergleichbare mit Längsbelüftung überströmte Trockner. Durch Verstellen der Düsenkastenneigung kann zudem eine sehr gleichmäßige Trocknung über die Breite des Trocknungsgutes erzielt werden. Die Abluft jeder Kammer wird einzeln abgeleitet und gesammelt. Da hierunter auch Kammern mit verfahrensbedingt hohen Trocknungstemperaturen gehören, ergibt sich eine insgesamt hohe Ablufttemperatur. Auch unter Verwendung eines Wärmetauschers kann die in der Abluftfeuchte enthaltene Kondensationswärme kaum sinnvoll genutzt werden kann.

Eine solche Anlage wird in der DE 19 46 696 A zur Trocknung von Gipsplatten beschrieben. Eine Trocknerkammer ist so gestaltet, dass ein möglichst hoher Wärmeeintrag und eine möglichst gleichmäßige Trocknung über die Breite des Trocknungsgutes gewährleistet werden.

Aus der DE 26 13 512 A1 ist eine Trocknungsanlage bekannt, bei der ein zweistufiges Trocknungsverfahren zum Einsatz kommt. Hierbei wird die zweite Trocknungsstufe unter Zwischenschaltung eines Wärmetauschers aus der Abluft der ersten Trocknerstufe beheizt. Die Platten sollen in der ersten Trocknerstufe mit hoher Temperatur und hoher Luftfeuchte und in der zweiten Trocknerstufe mit relativ niedriger Temperatur und niedriger Luftfeuchte getrocknet werden. Die erste Stufe ist hierbei längsbelüftet, die zweite Stufe querbelüftet.

Aus DE 10 2009 059 822 B4 ist ein Verfahren zum Trocknen von Platten bekannt, die in Etagen durch eine in Trocknungskammern aufgeteilte Vorrichtung geführt werden, wobei die Platten in einer Trocknungsvorrichtung mittels Prallstrahlbelüftung mit der Trocknungsluft in Kontakt gebracht werden und wobei die Prallstrahlbelüftung mittels querbelüfteter Düsenkästen gewährleistet wird. Hierbei ist die Trocknungsvorrichtung eine Haupttrocknungsstufe oder eine Endtrocknungsstufe in einer Trocknungsanlage. Eine Trocknungsanlage kann eine Mehrzahl von nach dem Prinzip der Prallstrahlbelüftung funktionierenden Trocknungszonen aufweisen, wie aus DE 10 2005 017 187 B4 bekannt ist.

Aus EP 0 854 338 A1 ist ein Düsenkasten gemäß dem Oberbegriff des Anspruchs 1 bekannt.

Es ist die Aufgabe der vorliegenden Erfindung, den bekannten Düsenkasten so zu verbessern, dass bei gleicher Ventilatorleistung eine intensivere Trocknung erreicht wird und dass die Verwendung niedrigerer Trocknungstemperaturen ermöglicht wird, um Energie einzusparen.

Erfindungsgemäß wird diese Aufgabe gelöst, wie in Patentanspruch 1 angegeben.

Bei einer Verringerung des Verhältnisses der Summe der Öffnungen der Düsen je Quadratmeter zu der Trocknungsfläche auf einen Wert von weniger als 1,1 %, wie dies gemäß der Erfindung vorgesehen ist, ergibt sich zwar eine Verschlechterung der Trocknungsleistung. Bei gleicher Luftmenge ergibt sich jedoch eine höhere Luftaustrittsgeschwindigkeit, die mit einer Intensivierung der Trocknung verbunden ist. Damit steigt aber gleichzeitig auch der Druckverlust an den Düsen, was zwar die Luftverteilung begünstigt, aber den Stromverbrauch erhöht. Eine Reduzierung der Luftmenge ließe als Einzelmaßnahme eher eine Verschlechterung der Trocknung erwarten. Überraschenderweise zeigt sich aber, dass sich durch eine Reduzierung der Umluftmenge bei Verringerung des nach dem Stand der Technik üblichen Wert des Verhältnisses der Summe der Öffnungen der Düsen je Quadratmeter zu der Trocknungsfläche ein Betrieb der Trocknung einstellen lässt, bei dem der Stromverbrauch nicht höher ist als bei einem Trocknungsverfahren nach dem Stand der Technik, die Trocknung aber trotzdem noch deutlich intensiver ist wie bei der Standardausführung. Somit wird bei gleichbleibendem Stromverbrauch eine bessere Trocknung erreicht.

Der Druckverlust an der Düse ist höher und die Strömung im gesamten Trocknungsfeld wegen der geringeren Luftmenge ruhiger. Beide Umstände verbessern aber die Luftverteilung über die Anzahl an Etagen und über die Trocknerbreite, so dass im Ergebnis ein höherer Wirkungsgrad der Trocknungsluft erreicht wird.

Als vorteilhaft an dem erfindungsgemäß ausgestalteten Düsenkasten erweist sich eine deutliche Reduzierung von zu stark erhitzten Zonen der Platten in deren Seitenbereich. Zusätzlich lässt sich eine mit erfindungsgemäß aufgebauten Düsenkästen ausgerüstete Trocknungsvorrichtung mit geringerem Aufwand in Betrieb nehmen als herkömmliche Trocknungsvorrichtungen. Auch der Wartungsaufwand reduziert sich. Zudem wird die Luftverteilung über den eine Mehrzahl von Etagen mit jeweils nebeneinander angeordneten Düsenkästen ausgebildeten Trocknerraum verbessert. Es wird ein höherer Druckverlust an den Düsen bewirkt; die Umluft der Trocknungsluft wird reduziert.

Insgesamt wird somit eine effizientere Trocknung eines plattenförmigen Guts, insbesondere von Gipsplatten, erreicht wird; es wird eine gleichmäßigere Verteilung der Trocknungsluft auf den zu trocknenden Platten erzielt.

Durch die erfindungsgemäße Vorrichtung lassen sich plattenförmige Materialien mit einem im Vergleich zum Stand der Technik geringeren Aufwand an Energie mittels Prallstrahlbelüftung schonend trocknen.

Vorteilhafte Weiterbildungen ergeben sich aus den Unteransprüchen.

Mit Vorteil trägt zu einer gleichmäßigen Strömung der Trocknungsluft auch bei, wenn die Umluftmenge pro Quadratmeter Trocknungsfläche weniger als 0,13 m³ / m² beträgt

Wenn die Düsen einen Durchmesser von weniger als 10 mm haben, wird ebenfalls eine gleichmäßige Trocknung begünstigt.

In vorteilhafter Weise beträgt die Geschwindigkeit der aus den Düsen austretenden Trocknungsluft zwischen 17 und 21 m/s.

Auch durch die Wahl eines Abstands von mehr als 60 mm zwischen den Düsen wird die Luftströmung vergleichmäßigt.

Mit Vorteil sind die Düsen in drei, in Längsrichtung des Düsenkastens verlaufenden Reihen angeordnet sind.

Vorzugsweise haben die Reihen einen Abstand von 55 mm bis 80 mm haben. Alternativ sind die Düsenkästen nur in der senkrechten Raumrichtung konisch gebaut, oder sie sind zusätzlich auch in einer weiteren, zur Strömungsrichtung der Trocknungsluft in den Düsenkästen konisch aufgebaut.

Zur Erzielung einer besseren Ausrichtung der Wärmestrahlung des Düsenkastens auf die zu trocknende Platte ist zusätzlich an seinen beiden Längsseiten seitlich der Düsenreihen in Richtung zu den zu trocknenden Platten jeweils ein Strahlungsblech angeordnet. Dadurch verbessern sie die Trocknung im Seitenbereich des Düsenkastens, weil sie die Strahlungswärme des Düsenkastens in Richtung zu der Gipsplatte bündeln.

Vorzugsweise beträgt der Abstand der Düsen zu den Platten wenigstens 22 mm und erreicht einen maximalen Wert von 50 mm.

Die Erfindung bezieht sich auch auf eine Trocknungsvorrichtung zum Trocknen von Platten, die in Etagen durch einen von der Trocknungsvorrichtung umfassten Trocknungsraum führbar sind, wobei die Platten in der Trocknungsvorrichtung durch in einem Deckenkasten erzeugte und anschließend über einen Druckraum in Düsenkästen eingeleitete Trocknungsluft zum Trocknen in Kontakt bringbar sind und die Trocknungsluft nach Aufnahme von Feuchtigkeit aus den Platten über einen Saugraum abführbar ist, wobei die Trocknungsvorrichtung dadurch gekennzeichnet ist, dass sie eine Mehrzahl von Düsenkasten aufweist, die aufgebaut sind, wie oben angegeben.

Nachstehend wird der erfindungsgemäße Düsenkasten anhand eines Ausführungsbeispiels näher beschrieben. Es zeigen:
- Fig. 1: einen Längsschnitt einer Trocknungsvorrichtung mit einem Druckraum, einem Trocknungsraum sowie einem Saugraum,
- Fig. 2: eine seitliche Ansicht zweier Düsenkästen gemäß Figur 1, die übereinander zwischen jeweils zu trocknenden Platten angeordnet sind,
- Fig. 3: eine Draufsicht auf die einer zu trocknenden Platte zugewandte Seite eines doppeltkonischen Düsenkastens und
- Fig. 4: eine isometrische Ansicht des einem Saugraum der Trocknungsvorrichtung zugewandten Endbereichs des Düsenkasten gemäß Figur 2.

In einer Trocknungsvorrichtung (Fig. 1) eines querbelüfteten Gipsplattenkühlers strömt Trocknungsluft, deren Strömungsrichtung durch Pfeile bezeichnet ist. Vorgewärmte Frischluft wird einem Brenner 1 als Verbrennungsluft 2 zugeführt. Die Weiterleitung der durch den Brenner 1 erhitzten Luft erfolgt über einen Umluftventilator 4 in einen Druckraum 5. Der Druckraum 5 dient der gleichmäßigen Verteilung der Luft in die einzelnen Etagen eines Trocknungsraumes 6. Die Luft wird dabei zunächst in Düsenkästen 7 gedrückt, von welchen sie über Lochdüsen, welche an der Ober- bzw. Unterseite der Düsenkästen angeordnet sind, senkrecht auf Gipsplatten 8 oder andere, zu trocknende Platten geblasen wird. Die Platten 8 liegen auf Tragrollen auf und werden mittels einer (hier nicht näher erläuterten) Transporteinrichtung senkrecht zur Betrachtungsebene von Fig. 1 gefördert. Die Tragrollen sind zwischen und leicht oberhalb der Düsenkästen 7 angeordnet, so dass die Trocknungsluft zwischen den Tragrollen auf die Platten 8 strömt.

Um eine optimale Strömung und Einbringung der Trocknungsluft aus einem Deckenkasten 11 in den Druckraum 5 und aus diesem über die Düsenkästen 7 entlang den Platten 8 in einen Saugraum 9 zu gewährleisten, ist die Breite des Druckraums 5 im Verhältnis zu der Breite des Saugraums 9 größer. Zur Führung des Luftstroms können Leitbleche 12, 13, 14 und 15 vorgesehen sein; zur Vergleichmäßigung des Luftstroms ist ferner ein Luftgleichrichter 16 vorhanden.

Ein Teil der Trocknungsluft, welcher in der Summe im Wesentlichen den Verbrennungsgasen, der Frischluft, sowie dem durch die Trocknung erzeugten Wasserdampf entspricht, entweicht über eine Abluftableitung 10. An dem Brenner 1 schließt sich der Umluftkreis.

Zwei Düsenkästen 7 (Fig. 2) sind jeweils zwischen zwei zu trocknenden Platten 7 angeordnet. An der dem Saugraum 9 zugewandten Seite sind sie durch ein zur Befestigung dienendes Element 17 voneinander beabstandet. Fig. 3 zeigt einen doppeltkonischen Düsenkasten 7', der sich im Unterschied zu den Düsenkästen 7 auch in der mit Düsen 18 versehenen Ebene, aus der die Luft zu der zu trocknenden Platte 8 strömt, ebenfalls zu der Seite des Saugraums 9 hin verjüngt.

Auf der jeweils einer Platte 8 zugewandten Seite ist jeder Düsenkasten 7 mit in jeweils drei Reihen angeordneten Düsen 18 versehen, aus denen die Trocknungsluft zu der jeweiligen Platte 8 strömt.

An der dem Saugraum 9 zugewandten Seite weisen die Düsenkästen 7 oberhalb bzw. unterhalb eines Schließblechs 19 (Fig. 4) einen Schlitz 20 auf, durch den Verschmutzungen aus dem Düsenkasten 7 entfernt werden können. Zusätzlich sind Strahlungsbleche 21 an jeder Längsseite der Fläche der Düsenkästen 7 angeordnet, die der zu trocknenden Platte 8 zugewandt ist.

## Patentansprüche

1. Düsenkasten (7, 7'), der in einer Trocknungsvorrichtung in Querrichtung zu in der Trocknungsvorrichtung mittels Trocknungsluft zu trocknender Platten (8) angeordnet werden kann, der in wenigstens einer zu der Strömungsrichtung der Trocknungsluft in dem Düsenkasten (7, 7') senkrechten Richtung eine konische Form aufweist und der eine mit Düsen (18) versehene, den Platten (8) zugewandte Trocknungsfläche aufweist, wobei die Trocknungsluft aus einer Mehrzahl von in Reihen in der Trocknungsfläche angeordneten Düsen (18) auf die Platten (8) strömt, **dadurch gekennzeichnet, dass** das Verhältnis der Summe der Öffnungen der Düsen (18) je Quadratmeter zu der Trocknungsfläche weniger als 1,1 % beträgt.

2. Düsenkasten (7, 7') nach Anspruch 1, **dadurch gekennzeichnet, dass** die Umluftmenge pro Quadratmeter Trocknungsfläche weniger als 0,13 m³ / m² beträgt.

3. Düsenkasten (7, 7') nach Anspruch 1 oder 2, **dadurch gekennzeichnet, dass** die Düsen Öffnungen mit einem Durchmesser von weniger als 10 mm haben.

4. Düsenkasten (7, 7') nach einem der Ansprüche 1 bis 3, **dadurch gekennzeichnet, dass** die Geschwindigkeit der aus den Düsen austretenden Trocknungsluft zwischen 17 und 21 m/s beträgt.

5. Düsenkasten (7, 7') nach einem der Ansprüche 1 bis 4, **dadurch gekennzeichnet, dass** die Düsen einen Abstand von mehr als 60 mm zueinander haben.

6. Düsenkasten (7, 7') nach einem der Ansprüche 1 bis 5, **dadurch gekennzeichnet, dass** die Düsen in drei, in Längsrichtung des Düsenkastens verlaufenden Reihen angeordnet sind.

7. Düsenkasten (7, 7') nach Anspruch 6, **dadurch gekennzeichnet, dass** die Reihen einen Abstand von 55 mm bis 80 mm haben.

8. Düsenkasten (7) nach einem der Ansprüche 1 bis 7, **dadurch gekennzeichnet, dass** er nur in der senkrechten Raumrichtung konisch gebaut ist.

9. Düsenkasten (7, 7') nach einem der Ansprüche 1 bis 8, **dadurch gekennzeichnet, dass** er an seinen beiden Längsseiten seitlich der Düsenreihen in Richtung zu den Platten (8) jeweils ein Strahlungsblech (21) aufweist.

10. Düsenkasten (7, 7') nach einem der Ansprüche 1 bis 9, **dadurch gekennzeichnet, dass** der Abstand der Düsen (18) zu den Platten (8) wenigstens 22 mm beträgt.

11. Düsenkasten (7') nach einem der Ansprüche 1 bis 10, **dadurch gekennzeichnet, dass** er eine doppeltkonische Form aufweist.

12. Trocknungsvorrichtung zum Trocknen von Platten (8), die in Etagen durch einen von der Trocknungsvorrichtung umfassten Trocknungsraum (6) führbar sind, wobei die Platten (8) in der Trocknungsvorrichtung durch in einem Deckenkasten (11) erzeugte und anschließend über einen Druckraum (5) in Düsenkästen (7, 7') eingeleitete Trocknungsluft zum Trocknen in Kontakt bringbar sind und die Trocknungsluft nach Aufnahme von Feuchtigkeit aus den Platten (8) über einen Saugraum (9) abführbar ist, **dadurch gekennzeichnet, dass** sie eine Mehrzahl von Düsenkasten (7, 7') nach einem der Ansprüche 1 bis 11 aufweist.

## Claims

1. Nozzle box (7, 7') which is arranged in a drying device in the transverse direction to plates (8) to be dried in the drying device by means of drying air, which has a conical shape in at least one direction perpendicular to the direction of flow of the drying air in the nozzle box (7, 7') and which has a drying surface provided with nozzles (18), facing the plates (8), wherein the drying air flows onto the plates (8) from a plurality of nozzles (18) arranged in rows in the drying surface, **characterized in that** the ratio of the sum of the openings of the nozzles (18) per square meter to the drying surface is less than 1.1 %.

2. Nozzle box (7, 7') according to claim 1, **characterized in that** the amount of circulating air per square meter of drying area is less than 0.13 m³ / m².

3. Nozzle box (7, 7') according to claim 1 or 2, **characterized in that** the nozzles have openings with a diameter of less than 10 mm.

4. Nozzle box (7, 7') according to one of claims 1 to 3, **characterized in that** the velocity of the drying air emerging from the nozzles is between 17 and 21 m/s.

5. Nozzle box (7, 7') according to one of claims 1 to 4, **characterized in that** the nozzles are spaced apart by more than 60 mm.

6. Nozzle box (7, 7') according to one of claims 1 to 5, **characterized in that** the nozzles are arranged in three rows running in the longitudinal direction of the nozzle box.

7. Nozzle box (7, 7') according to claim 6, **characterized in that** the rows have a spacing of 55 mm to 80 mm.

8. Nozzle box (7) according to one of the claims 1 to 7, **characterized in that** it is of conical construction only in the vertical spatial direction.

9. Nozzle box (7, 7') according to one of claims 1 to 8, **characterized in that** it has a radiation plate (21) on each of its two longitudinal sides laterally of the nozzle rows in the direction of the plates (8).

10. Nozzle box (7, 7') according to one of claims 1 to 9, **characterized in that** the distance between the nozzles (18) and the plates (8) is at least 22 mm.

11. Nozzle box (7') according to one of claims 1 to 10, **characterized in that** it has a double-conical shape.

12. Drying apparatus for drying plates (8) which are guidable in tiers through a drying space (6) enclosed by the drying apparatus, the plates (8) being dried in the drying apparatus by drying air generated in a ceiling box (11) and subsequently introduced via a pressure space (5) into nozzle boxes (7, 7'), and the drying air, after absorption of moisture from the plates (8), being dischargeable via a suction space (9), **characterized in that** it has a plurality of nozzle boxes (7, 7') according to one of the claims 1 to 11.

## Revendications

1. Boîte à buses (7, 7') qui est disposée dans un dispositif de séchage dans la direction transversale de panneaux (8) à sécher dans le dispositif de séchage au moyen d'air de séchage, qui présente une forme conique dans au moins une direction perpendiculaire à la direction d'écoulement de l'air de séchage dans la boîte à buses (7, 7') et qui a une surface de contact avec les panneaux (8) munie de buses (18), de séchage tournée vers les panneaux (8), l'air de séchage s'écoulant sur les panneaux (8) à partir d'une pluralité de buses (18) disposées en rangées dans la surface de séchage, **caractérisé en ce que** le rapport de la somme des ouvertures des buses (18) par mètre carré à la surface de séchage est inférieur à 1,1 %.

2. Boîte à buses (7, 7') selon la revendication 1, **caractérisée en ce que** la quantité d'air circulant par mètre carré de surface de séchage est inférieure à 0,13 m3/ m².

3. Boîte à buses (7, 7') selon la revendication 1 ou 2, **caractérisée en ce que** les buses ont des orifices d'un diamètre inférieur à 10 mm.

4. Boîte à buses (7, 7') selon l'une des revendications 1 à 3, **caractérisée en ce que** la vitesse de l'air de séchage sortant des buses est comprise entre 17 et 21 m/s.

5. Boîte à buses (7, 7') selon l'une des revendications 1 à 4, **caractérisée en ce que** les buses sont espacées les unes des autres de plus de 60 mm.

6. Boîte à buses (7, 7') selon l'une des revendications 1 à 5, **caractérisée en ce que** les buses sont disposées en trois rangées s'étendant dans le sens longitudinal de la boîte à buses.

7. Boîte à buses (7, 7') selon la revendication 6, **caractérisée en ce que** les rangées sont espacées de 55 mm à 80 mm.

8. Boîte à buses (7) selon l'une des revendications 1 à 7, **caractérisée en ce qu'**elle est de construction conique uniquement dans la direction spatiale verticale.

9. Boîte à buses (7, 7') selon l'une des revendications 1 à 8, **caractérisée en ce qu'**elle présente sur chacun de ses deux grands côtés, latéralement aux rangées de buses en direction des panneaux (8), une plaque de rayonnement (21).

10. Boîte à buses (7, 7') selon l'une des revendications 1 à 9, **caractérisée en ce que** la distance entre les buses (18) et les panneaux (8) est d'au moins 22 mm.

11. Boîte à buses (7') selon l'une des revendications 1 à 10, **caractérisée en ce qu'**elle présente une forme biconique.

12. Dispositif de séchage pour le séchage de panneaux (8) qui sont guidables en étages à travers un espace de séchage (6) entouré par le dispositif de séchage, les panneaux (8) étant séchés dans le dispositif de séchage par des boîtes à buses (7, 7') peuvent être mis en contact pour le séchage et l'air de séchage peut être évacué des panneaux (8) par un espace d'aspiration (9) après avoir absorbé l'humidité, **caractérisé en ce qu'**il comprend une pluralité de boîtes à buses (7, 7') selon l'une des revendications 1 à 11.
